# EUROPÄISCHE PATENTSCHRIFT

(11) **EP 1 151 961 B1**
(45) Veröffentlichungstag und Bekanntmachung des Hinweises auf die Patenterteilung: **23.08.2006**
(21) Anmeldenummer: 01104982.2
(22) Anmeldetag: 01.03.2001
(51) Int. Cl.: B67D 3/04

(54) **Versenkbarer Zapfhahn mit Originalsicherung**
Stowable spigot with tamper evident mechanism
Cannelle escamotable avec un mécanisme de bague d'inviolabilité

(30) Priorität: 03.05.2000 DE 10021541
(43) Veröffentlichungstag der Anmeldung: 07.11.2001
(73) Patentinhaber: Grittmann, Günter, 75031 Eppingen (DE)
(72) Erfinder: Grittmann, Günter, 75031 Eppingen (DE)
(74) Vertreter: Zellentin, Wiger

(56) Entgegenhaltungen:
- DE-A- 19 835 569
- US-A- 6 053 475

## Beschreibung

Die vorliegende Erfindung betrifft einen versenkbaren Zapfhahn mit Originalsicherung für Getränkedosen wie z.B. Bier-Partyfässer.

Aus der EP 0 912 407 B1 ist ein Flüssigkeitsbehälter mit einem solchen versenkbaren Zapfhahn bekannt. Dieser weist ein Außen- und ein in diesem verschiebliches Innenrohr auf, wobei das Innenrohr herausgezogen werden kann und dadurch aus einer Verschließstellung in eine Offenstellung gebracht wird, wobei in letzterer koindizierende Bohrungen einen Flüssigkeitsfluß herstellen. Am Innenrohr ist ein schwenkbarer Zuggriff angebracht, der eine Öffnung aufweist, durch die eine Plombe gesteckt ist, die mit einem an der Dosenwand anliegenden Flansch des Außenrohres verschweißt ist.

Schwenkt man den Griff aus seinem Sitz heraus, um das Innenrohr in die Offenstellung zu ziehen, so reißt die Plombe ab.

Nachteilig daran ist zum einen, daß die Plombe separat gefertigt und befestigt werden muß, zum anderen ist nicht zu vermeiden, daß der abgerissene Plombenkopf in das normalerweise beim Anzapfen unter den Hahn gehaltene, zu befüllende Glas fällt, was natürlich Hygieneprobleme aufwirft.

Ein anderer versenkbarer Zapfhahn mit Originalsicherung gemäß dem Oberbegriff des Anspruchs 1, wurde vom Inhaber der vorliegenden Patentanmeldung entwickelt (DE 19835569 A1). Diese besteht aus einem am Anschlag des Außenrohres angeformten Stift, der beim Drehen des Griffes durch eine an diesem angeordnete Klinge abgeschert wird. Zwar fällt hierbei der abgescherte Stift senkrecht von der Dosenkante hinab, die Gefahr des Hineinfallens in das Trinkglas ist, wenn auch stark vermindert, dennoch nicht gänzlich unterbunden.

Ein weiterer Nachteil besteht darin, daß bei tieferen Temperaturen der aus Kunststoff gefertigte Stift so hart wird, daß er nur noch mit Mühe abgeschert werden kann. Diese Originalsicherung erfordert jedoch keine separate Montage der Plombe.

Aus der DE 3803153 A1 ist ferner eine Schutzkappe für KEGs bekannt, welche Stege aufweist, die beim Abnehmen der Kappe über Sollbruchstellen aufreißen, jedoch an der Kappe verbleiben, wodurch vermieden wird, dass diese in den Faßverschluß geraten. Ein Öffnen eines Zapfhahns ist mit einer solchen Kappe hingegen nicht möglich.

Ein ähnlicher "KEG-Schnappdeckel" mit Plombenfunktion, welcher "abknickende Widerhaken" aufweist, ist in "Brauwelt", Heft 43, 187, S. 1958 beschrieben. Auch dieser lässt sich als Zapfhahn für Getränkedosen nicht verwenden.

Die vorliegende Erfindung hat sich daher die Aufgabe gestellt, einen Zapfhahn zu schaffen, dessen Originalsicherung kein separates Anschweißen einer Plombe erfordert, welche somit einfach beim Spritzguß mit gefertigt werden kann und welche das Herabfallen von abgetrennten Teilen vermeidet, wobei die Originalsicherung nach dem erstmaligen Öffnen des Zapfhahnes eine bleibende und sichtbare Verformung aufweist. In einer Weiterentwicklung soll die Erfindung auch ein Verklemmen des Hahnes vermeiden.

Die Funktion dieser Originalsicherung ist folgende. Bei der Auslieferung der Getränkedose liegt das Innenrohr im Außenrohr, wobei der Griff des Innenrohres am Anschlag des Außenrohres anliegt. Die Lasche überdeckt den Keil, wobei die Verdickung hinter der Keiloberkante liegt und etwa bis zu deren tiefster Stelle reicht.

Da der in den Schlitz des Außenrohres eingreifende Zapfen lediglich radial geführt werden kann, läßt sich das Innenrohr nicht herausziehen, es ist hiergegen gesichert. Ein Öffnen des Zapfhahnes kann daher nur durch eine Drehbewegung ohne axialen Vorschub eingeleitet werden.

Diese Drehbewegung führt zum Aufgleiten der starr mit dem Zapfen verbundenen Verdickung der Lasche, wodurch diese geöffnet wird. Dabei ist der Aufgleitweg z.B. so bemessen, daß die Lasche überdehnt wird und nach dem erneuten Verschließen aufklafft, was den ersten Öffnungsvorgang permanent anzeigt. Formt man an den radialen Schlitz einen Kurvenschlitz mit axialer Komponente an und dreht den Zapfen über den ersten radialen Bereich des Kurvenschlitzes hinaus, so gelangt er in eine schraubenlinienförmige Fortsetzung, wodurch das Innenrohr einen axialen Vorschub erfährt. Die Schraubenlinie überstreicht dabei vorteilhaft einen 90°-Winkel, so daß bei Vorhandensein von Griffbügeln diese aus einer senkrechten in eine waagerecht Stellung kommen, um danach das Innenrohr vollständig herausziehen zu können.

In der eigenen DE 198 35 569 A1 ist eine solche Lösung zum vollständig Herausziehen des Innenrohres gezeigt, bei welcher zwisehen den zwei Griffbügeln eine Taste liegt, die ein Ventil öffnet, um das Getränk fließen zu lassen.

Die Verdickung kann vorteilhaft selbst als Keil ausgebildet sein, um derart den maximalen Öffnungsweg für die Lasche zu gewährleisten. Ferner kann die Lasche eine quer verlaufende Kerbung aufweisen, die als Gelenk wirkt und durch das Öffnen einen Weißbruch erfährt, so daß die Lasche dauerhaft verformt aufklafft.

Die Lasche kann mit einem Siegel überklebt sein, das beim Hochdrücken durch die Verdickung oder den Keil zerreißt, wobei die hierdurch getrennten Siegelteile aber an der Lasche und dem benachbarten Griffteil haften bleiben. Der Riß ist gut erkennbar und zeigt durch seinen Bruch das erstmalige Öffnen an. Alternativ oder zusätzlich kann die Lasche der Kerbung gegenüberliegend auch mit dem Griffteil insbesondere punktförmig verschweißt sein, um dem Öffnungsvorgang einen definierten Widerstand entgegenzusetzen.

Weiterhin wird vorgeschlagen, die Ausnehmung mit einer am Keilstempel dessen Keil gegenüber mit einer an diesem anliegenden Kante zu versehen. Diese bildet für den Hahn einen Anschlag in einer Drehrichtung, in die andere Drehrichtung ist ein Anschlag durch den am Schlitzende anliegenden Zapfen gewährleistet, so daß der Griff hierdurch in seiner Ausgangsstellung definiert festgelegt ist.

In besonders bevorzugter Weise weist die Griffplatte benachbart zum Keilstempel ebenfalls eine Schrägfläche etwa parallel zur Keilfläche des Stempels auf. Dies bringt einen wesentlichen Vorteil mit sich. Es kann nämlich vorkommen, daß, bedingt z.B. durch Fertigungstoleranzen oder unsachgemäße Handhabung der Zapfen des Innenrohres am Übergang vom radialen Bereich zum axialen des Kurvenschlitzes klemmt und der Griff zum Ausfahren des Innenrohres nicht oder nur schwer gedreht werden kann. Dieser Vorgang des Weiterleitens des Zapfens in den Kurvenschlitz aus dessen radialem Bereich wird durch das Aufgleiten der Schrägfläche auf den Keilstempel erheblich erleichtert, da hierdurch das Innenrohr herausgezogen und nicht nur durch den Zapfen gedrückt wird. Ein Klemmen ist dadurch ausgeschlossen. Der Zapfen ist dabei der Außenkante des Kurvenschlitzes zugewandt mit einer Ausrundung versehen.

Anhand der beiliegenden Figuren wird die vorliegende Erfindung näher erläutert. Dabei zeigen
- **Fig. 1**: einen Schnitt durch den Hahn,
- **Fig. 2**: eine Draufsicht mit dem Kurvenschlitz,
- **Fig. 3**: die Draufsicht auf die Originalsicherung und
- **Fig. 4**: die Stirnansicht des Hahns.

**Fig. 1** veranschaulicht den aus dem Außenrohr 1 und dem in diesem verschieblichen Innenrohr 4 bestehenden Hahn. Das Außenrohr 1 besitzt den an der Dosenwandung (nicht gezeigt) außen anliegenden Anschlag 2 und dahinter den Dichtring 3, welcher den Hahn gegen die Dosenöffnung abdichtet und gleichzeitig festlegt. Das Außenrohr 1 weist gegenüberliegend, also im Doseninneren, einen Ansatz 17 auf, welcher durch einen Stopfen 18 verschlossen ist. Zieht man das Innenrohr 4 mit Hilfe des Griffes 5 heraus, so wird der Ansatz 17 geöffnet und Flüssigkeit kann über die Öffnung 6 in das Innere des Innenrohres 4 fließen, wobei es an ein Ventil 19 gelangt. Betätigt man dieses Ventil, so fließt die Flüssigkeit über den Auslauf 7 aus. Eine weitere Öffnung 6' wird durch Auswerfen eines Stopfens 20 geöffnet.

Mit dem Innenrohr 4 ist ein Zapfen 8 verbunden, der in einen Kurvenschlitz 9 des Außenrohres 1 eingreift.

**Fig. 2** zeigt diesen Kurvenschlitz 9. Er besitzt einen Anfangsbereich 10, der sich zunächst lediglich radial erstreckt, an diesem Schlitzende schlägt der Zapfen 8 an, d.h. er bzw. das Innenrohr (Fig. 1) kann nicht weiter nach innen gedreht werden. Der Griff steht in eingeschobenem Zustand des Hahnes insbesondere senkrecht.

Dreht man über den Griff 5 das Innenrohr 4 (im Uhrzeigersinn) so gelangt der Zapfen 8 in den schraubenlinienförmigen Bereich 27 und das Innenrohr 4 wird zwangsweise axial verschoben, wobei es nach Erreichen einer um 90° verdrehten Stellung vollständig herausgezogen werden kann, da sich der Schlitz 9 in seinem Endabschnitt 21 lediglich axial fortsetzt.

Der Zapfen 8 ist mit einer außen am Kurvenschlitz 9 anliegenden Ausrundung 26 versehen, über welche er aus dem radialen Bereich 10 an den Kurvenabschnitt zum axialen Bereich gleitend geführt wird.

Wie **Fig. 3** veranschaulicht, die das Innenrohr 4 zeigt, wirkt mit der oben beschriebenen Führung des Zapfens 8 im Kurvenschlitz 9 die erfindungsgemäße Originalsicherung zusammen. Diese weist zunächst auf dem Anschlag 2 des Außenrohres 1 (Fig. 1, 2) einen Keilstempel 11 auf. Dieser ist gestrichelt dargestellt, da er nicht am Innenrohr 4 befestigt ist. Der Griff 5 befindet sich an einer Platte 22 mit einer Ausnehmung 15, in welcher in verschlossenem Zustand des Hahnes der Keilstempel 11 ruht. Die Ausnehmung 15 liegt hierbei mit einer Kante 16 am Keilstempel 11 an, so daß der Griff 5 wegen der hierdurch und der in Figur 2 gezeigten Festlegung des Zapfens 8 am Kurvenschlitzende in der gezeigten Stellung zweifach festgelegt ist.

Der Keilstempel 11 wird überdeckt von der Lasche 12. Diese besitzt der Keilfläche des Keilstempels 11 zugeordnet eine Verdickung 13. Dreht man den Griff 5 aus der gezeigten Stellung im Uhrzeigersinn, so wird die Verdickung vom Keil des Stempels 11 angehoben und klafft auf.

Die Lasche 12 ist hierzu vorteilhaft mit einer Kerbung 14 versehen, die als Gelenk wirkt, aber auch eine Materialschwächung bedeutet. Die entsprechend der Dimensionierung von Keil und Verdickung durch Überdehnen plastisch verformt wird (Weißbruch), so daß die Lasche nach erneutem Versenken des Innenrohres nicht mehr in die Ausgangsstellung zurückkehren kann. Die Verdickung 13 ist dabei, wie dargestellt, ebenfalls ein Keil, wodurch der maximale Öffnungswinkel der Lasche 12 erreicht wird.

Die Lasche 12 kann oberhalb der Verdickung 13 überklebt werden, um mit dem Nachbarbereich der Platte 22 zusätzlich ein Siegel zu bilden, sie kann aber auch eine Punktverschweißung 23 mit diesem aufweisen, die beim Öffnen gebrochen wird und dem Öffnungsvorgang einem durch ihre Größe definierten und reproduzierbaren Widerstand entgegensetzt.

Ferner besitzt auch die die Griffteile 5 tragende Platte 22 benachbart zur Verdickung 13 bzw. deren Keilfläche eine Schrägfläche 25. Dreht man daher mit Hilfe des Griffes 5 die Platte 22 (im Uhrzeigersinn), so gleitet diese wie in **Fig. 4** gezeigt auf der Keilfläche des Keilstempels 11 auf und hebt die Platte 22 aus ihrer Grundstellung ab. Dies bewirkt eine Zugkraft auf das Innenrohr (4, Fig. 2) und zieht, nachdem die Lasche geöffnet wurde, den Zapfen 8 über den Übergang zwischen radialem und axialem Bereich des Kurvenschlitzes 9 in den letzteren, um ein Verklemmen zu vermeiden.

In der Draufsicht der **Fig. 5** erkennt man den Griff 5 an seiner Platte 22, die Ventilbetätigung 24 und die Lasche 12 mit der Kerbung 14 und der Punktverschweißung 23 sowie dem darunter verborgenen Keilstempel 11.

### Bezugszeichenliste

- 1: Außenrohr
- 2: Anschlag
- 3: Dichtring
- 4: Innenrohr
- 5: Griff
- 6, 6': Öffnungen
- 7: Auslauf
- 8: Zapfen
- 9: Kurvenschlitz
- 10: radialer Bereich
- 11: Keilstempel
- 12: Lasche
- 13: Verdickung
- 14: Kerbung
- 15: Ausnehmung
- 16: Kante
- 17: Ansatz
- 18: Stopfen
- 19: Ventil
- 20: Stopfen
- 21: Endabschnitt
- 22: Platte
- 23: Punktverschweißung
- 24: Ventilbetätigung
- 25: Schrägfläche
- 26: Ausrundung
- 26: Schraubenlinienförmiger Bereich

## Patentansprüche

1. Versenkbarer Zapfhahn für getränkedosen mit Originalsicherung, mit einem Außenrohr (1), welches einen Anschlag (2) aufweist, der gegen eine Dosenwand anliegt und an welchen sich ein Dichtring (3) anschließt, der eine Dosenöffnung abdichtet sowie einen im Außenrohr (1) drehbar und verschieblich gelagerten innenrohr (4) mit einem Griff (5) sowie Öffnungen (6, 6') für den Getränkefluß aus dem Doseninneren durch das Außenrohr (1) zum Innenrohr (4) zu dessen Auslauf (7), wobei der Getränkefluß in eingeschobenem Zustand gesperrt ist und Getränk nach dem Herausziehen des Innenrohres (4) gezapft werden kann, das Innenrohr (4) einen Zapfen (8) aufweist, der bei vollständig wobei eingeschobenen Zustand des Innenrohres (4) in einen radialen Schlitz (10) des Außenrohres (1) eingreift, **dadurch gekennzeichnet, daß** am Anschlag (2) ein fest mit diesem verbundener, außen liegender Keilstempel (11) vorgesehen ist und der Griff (5) eine den Keilstempel (11) des Anschlages (2) überdeckende Lasche (12) unter bleibender sichtbarer Verformung besitzt, an die eine nach innen gerichtete Verdickung (13) angeformt ist, die beim Drehen des Griffes (5) auf dem Keilstempel (11) aufgleitet und die Lasche (12) unter bleibender und sichtbarer Verformung öffnet und wobei der Griff (5) eine Ausnehmung (15) aufweist, in welcher in ungeöffnetem Zustand der Lasche (12) der Keilstempel (11) ruht und die Länge des radialen Bereiches des Schlitzes (9) etwa der Keilbreite entspricht.

2. Versenkbarer Zapfhahn für getränkedosen nach Anspruch 1, **dadurch gekennzeichnet, daß** die Verdickung (13) ebenfalls keilförmig ausgebildet ist.

3. Versenkbarer Zapfhahn für getränkedosen nach Anspruch 1 oder 2, **dadurch gekennzeichnet, daß** die Lasche (12) eine quer verlaufende Kerbung (14) als Gelenk aufweist.

4. Versenkbarer Zapfhahn für getränkedosen nach Anspruch 3, **dadurch gekennzeichnet, daß** der Kerbung (14) gegenüberliegend die Lasche (12) zusätzlich mit dem Griff (5) punktförmig verschweißt ist.

5. Versenkbarer Zapfhahn für getränkedosen nach einem der Ansprüche 1-4, **dadurch gekennzeichnet, daß** die Lasche (12) zusätzlich versiegelt ist.

6. Versenkbarer Zapfhahn für getränkedosen nach einem der Ansprüche 1-5, **dadurch gekennzeichnet, daß** der Griff (5) in geschlossener Stellung mit einer Kante (16) der Ausnehmung (15) am Keilstempel (11) anliegt.

7. Versenkbarer Zapfhahn für getränkedosen nach mindestens einem der Ansprüche 1-6, **dadurch gekennzeichnet, daß** an den radialen Bereich (10) des Schlitzes ein Kurvenschlitz (9) angeformt ist und eine Platte (22) benachbart H zum Keilstempel (11) eine Schrägfläche (25) aufweist.

8. Versenkbarer Zapfhahn für getränkedosen nach mindestens einem der Ansprüche 1-7, **dadurch gekennzeichnet, daß** der Zapfen (8) eine äußere Ausrundung (26) besitzt.

## Claims

1. Stowable spigot for beverage cans with tamper evident mechanism, with an outside tube (1) having a stop (2), resting against a can wall and to which a sealing ring (3) connects which seals a can opening, as well as an inside tube (4) pivotally and slidably provided in the outside tube (1), said inside tube having a grip (5) as well as openings (6, 6') for the beverage flow from the inside of the can through the outside tube (1) to the inside tube (4) to its outlet (7), with the beverage flow being blocked in pushed-in condition, and beverage able to be tapped after the inside tube (4) is pulled out, **characterized in that** the inside tube (4) has a peg (8) which - with fully pushed-in condition of the inside tube (4) - engages in a radial slot (10) of the outside tube (1), on the stop (2), a wedge punch (11) provided on the outside being firmly connected with said stop, and the grip (5) having a flap (12) covering the wedge punch (11) of the stop (2) with a permanently visible deformation to which an enlargement (13) is shaped directed toward the interior, said enlargement sliding - upon turning of the grip (5) - on the wedge punch (11) and opening the flap (12) with a permanent and visible deformation, and the grip (5) comprising a recess (15) in which - in unopened condition of the flap (12) - the wedge punch (11) is resting, and the length of the radial area of the slot (9) being approximately equivalent to the width of the wedge.

2. Stowable spigot for beverage cans according to Claim 1, **characterized in that** the enlargement (13) is also wedge-shaped in design.

3. Stowable spigot for beverage cans according to Claim 1 or 2, **characterized in that** the flap (12) has a transversely extending notch (14) as a joint.

4. Stowable spigot for beverage cans according to Claim 3, **characterized in that** - opposite the notch (14) - the flap (12) is additionally spot-welded with the grip (5).

5. Stowable spigot for beverage cans according to any one of the claims 1 to 4, **characterized in that** the flap (12) is additionally sealed.

6. Stowable spigot for beverage cans according to any one of the claims 1 to 5, **characterized in that** the grip (5) rests in closed position with one edge (16) of the recess (15) against the wedge punch (11).

7. Stowable spigot for beverage cans according to at least one of the claims 1 to 6, **characterized in that** a curved slot (9) is formed on the radial area (10) of the slot, and a plate (22) adjacent to the wedge punch (11) comprises an inclined surface (25).

8. Stowable spigot for beverage cans according to at least one of the claims 1 to 7, **characterized in that** the peg (8) comprises an exterior rounding (26).

## Revendications

1. Cannelle escamotable pour boîtes de boisson avec sécurité originale, comprenant un tuyau extérieur (1), lequel présente une butée (2) qui adhère contre une paroi de boîte et auquel se raccorde un anneau d'étanchéité (3) qui rend étanche une ouverture de la boîte ainsi qu'un tuyau intérieur (4) logé de manière rotative et translatable dans un tuyau extérieur (1) avec une poignée (5) et des ouvertures (6, 6') pour l'écoulement d'une boisson depuis l'intérieur de boîte à travers le tuyau extérieur (1) vers le tuyau intérieur (4) à son orifice de décharge (7), dans lequel l'écoulement de boisson est bloqué dans un état introduit et une boisson peut être tirée après l'enlèvement du tuyau intérieur (4), dans laquelle le tuyau intérieur (4) présente un fausset (8) qui, lorsque le tuyau intérieur (4) est totalement introduit, engrène dans une fente radiale (10) du tuyau extérieur (1), sur la butée (2) est prévu un étançon à coin (11) se trouvant à l'extérieur, relié solidement avec celle-ci et la poignée (5) possède une languette (12) recouvrant par déformation permanente et visible l'étançon à coin (11) de la butée (2), languette sur laquelle est façonnée un épaississement (13) orienté vers l'intérieur qui, lors de la rotation de la poignée (5) coulisse sur l'étançon à coin et ouvre la languette (12) par déformation permanente et visible et dans laquelle la poignée (5) présente un évidement (15) dans lequel, à l'état non ouvert de la languette (12), repose l'étançon à coin (11) et la longueur de la zone radiale de la fente (9) correspond à peu près à la largeur du coin.

2. Cannelle escamotable pour boîtes de boisson selon la revendication 1, **caractérisée en ce que** l'épaississement (13) est également conçu en forme de coin.

3. Cannelle escamotable pour boîtes de boisson selon la revendication 1 ou 2, **caractérisée en ce que** la languette (12) présente comme charnière une encoche (14) passant transversalement.

4. Cannelle escamotable pour boîtes de boisson selon la revendication 3, **caractérisée en ce que** en face de l'encoche (14) la languette (12) est en plus soudée par points avec la poignée (5).

5. Cannelle escamotable pour boîtes de boisson selon l'une des revendications 1 à 4, **caractérisée en ce qu'**en plus, la languette (12) est scellée.

6. Cannelle escamotable pour boîtes de boisson selon l'une des revendications 1 à 5, **caractérisée en ce que** la poignée (5) est adjacente, en position fermée, à un arête (16) de l'évidement (15) sur l'étançon à coin (11).

7. Cannelle escamotable pour boîtes de boisson selon au moins l'une des revendications 1 à 6, **caractérisée en ce que** sur la zone radiale (10) de la fente est façonnée une fente en courbe (9) et une plaque (22) présente une surface en biseau (25) voisine à l'étançon à coin (11).

8. Cannelle escamotable pour boîtes de boisson selon au moins l'une des revendications 1 à 7, **caractérisée en ce que** le fausset (8) possède une gorge extérieure (26).
